# EUROPÄISCHE PATENTSCHRIFT

(11) **EP 0 887 492 B1**
(45) Veröffentlichungstag und Bekanntmachung des Hinweises auf die Patenterteilung: **19.01.2000**
(21) Anmeldenummer: 97110548.1
(22) Anmeldetag: 27.06.1997
(51) Int. Cl.: E04H 13/00

(54) **Element-Schacht-Grab**
Shaft-like grave made of elements
Tombe à éléments, en forme de puits

(43) Veröffentlichungstag der Anmeldung: 30.12.1998
(73) Patentinhaber: Schulze, Peter Asmus, 97753 Karlstadt (DE)
(72) Erfinder: Schulze, Ingeborg, 97753 Karlstadt (DE); Hinz, Klaus, 97084 Würzburg (DE)

(56) Entgegenhaltungen:
- EP-A- 0 608 553
- EP-A- 0 619 407
- BE-A- 481 063
- DE-A- 3 537 367
- DE-U- 29 511 661
- DE-U- 29 609 187
- GB-A- 2 166 467

## Beschreibung

Der Erfindung liegt die Aufgabe zugrunde, die Nachteile bekannter Bauarten zu beseitigen, nämlich das hohe Gewicht der Betonfertigteile durch geeignete Materialwahl, Glasfaserkunststoffprofile und Aufteilung in Elemente (Fig. 2) so zu reduzieren und aufzuteilen, dass diese von einer Person auch in nicht befahrbaren Friedhofsbereichen befördert werden können und durch Einsatz eines grossflächig dimensionierten, beanspruchungsgerecht gewählten Filters ( 2 ) die Be-, bzw. Entlüftung des Beisetzungsraumes zu optimieren, um die Verwesung zu begünstigen. Wesentlich war eine Minderung des Gesamt- und des Einzelteilgewichts, gegenüber den in DE-U-29609187 und DE-A-3537367 beschriebenen Grabkammern aus Beton, mit offene Boden oder allseits umschlossen mit Lüftungseinrichtungen, wie in einem Fall mit Aktivkohlefilter.Die Einrichtungen entsprechend der Darstellung in EP-A-0608553 und GB-A-2166467 bestehen aus flächigen Elementen, zum einen aus Edelstahlblech, das mit erheblichen Aufwand profiliert und für den Einbau ergänzt werden muss, zum andern aus flächigen Kunststoffteilen, die mit Schrauben verbunden werden. Die EP-A-0 608 553 offenbart ein Element-Schacht-Grab, das die Merkmale des Oberbegriffes des Anspruchs 1 aufweist. Die Erfindung betrifft einen unterirdischen Beisetzungsraum, dessen Umfassungswände, bis auf den Boden, durch Glasfaserkunststoff-Hohlkammerprofile gebildet wird. Die Verwendung von Glasfaserkunststoff ergibt ein wesentlich geringeres Gesamtgewicht als das, derzeit üblicher Beton-Fertigteil-Kammem.Auf der Basis von 2 Grundprofilen ( 8 ), die als Fundament zur Übertragung der vertikalen Kräfte auf das Erdreich und als Auflager für den Tragrahmen ( 3 ) dienen, werden Einzelwandteile ( 9 ) mit einer Profilhöhe von 135 mm , mit Glasfaserkunststoff- Rundstiften ( 10 ) verbunden, aufgesteckt. Die Abmessungen in Länge, Breite und Höhe können im Profilrastermass verändert werden, es sind bedarfsgemässe Lösungen möglich.

Die geteilte Abdeckung des Beisetzungsraumes erfolgt mit zwei Elemente, die aus den gleichen Profilen wie die senkrechten Umfassungen gebildet, an den Schmalseiten verklebt und durch ein auf der Unterseite aufgeklebtes Führungswinkelprofil verbunden werden. Die Fuge zwischen den Deckelteilen wird mit Silikon abgedichtet. Damit ist die Abdeckung wasserdicht. In einem Teil der Abdeckung wird in einer Aussparung ein Filterschacht (4) eingeklebt, in den der Filter ( 2 ) eingelegt wird.

Dieser wird mit einem Abecktunnel ( 5 ) über die gesamte Breite des Element-Schacht-Grabes abgedeckt, um den Filter vor Sickerwasser und Erde zu schützen.

Der dreischichtige Aufbau des Filters, nämlich Vlies, Aktivkohlekugeln in einer Trägerschicht und einer chemisch beaufschlagten Trägerschicht, verhindern Geruchsemissionen. Die Zuverlässigkeit des Filtermatenals kann durch den Einsatz bei der Belüftung von Fahrerkabinen auf Deponieradladern als nachgewiesen angesehen werden.

Der Filter wird bei einer Folgebelegung erneuert und als Restmüll entsorgt.

Die Verbindung von zum Erdreich offener Boden und grossflächigem Filter ermöglicht eine Atmung des Beisetzungsraumes und damit einer bessere Be-Entlüftung, die die Verwesung begünstigt. Die dabei entstehenden Abbauprodukte werden im Filter absorbiert und durch die Erdüberdeckung zusätzlich am Austreten in die Atmosphäre gehindert. Die konstruktive Gestaltung des Filtertunnels behindert die Bepflanzung nicht.

Die Ausführung der Eckverbindung ermöglicht eine rationelle Fertigung der Elemente, auch bei Änderung der Abmessungen.

Bei der ersten Belegung erfolgt die Beisetzung auf dem Tragrahmen ( 3 ) aus Vierkant-Edelstahlrohr im Abstand von ca. 200 mm vom Boden, der als Gebeinraum zu nutzen ist.

Bei weiteren Belegungen werden jeweils 1 Paar Tragbügel ( 7 ) auf den Tragrahmen aufgesteckt.

Das Platzproblem der Friedhöfe, auch in nicht befahrbaren Bereichen, kann so gelöst werden, was ein wesentliches Merkmal der Erfindung darstellt.

Da die Verwesung durch den Luftaustausch in 2 - 3 Jahren abgschlossen sein kann, können nach dieser Zeit die verbliebenen Gebeine dem Sarg entnommen und zur vollständigen Mineralisierung auf der Sohle des Schachtes abgelegt werden. Damit steht wieder Raum für eine Beisetzung zur Verfügung.

Durch die Anpassbarkeit der Abmessungen an unterschiedliche Gegebenheiten werden erfindungsgemäss alle wesentlichen Probleme auf Friedhöfen, auch das einer schrittweisen Sanierung, möglich.

## Patentansprüche

1. Element-Schacht-Grab mit einem an vier Seiten umschlossenen, oben mit einem erdüberdecktem Deckel (1) versehenen und am Boden zum Erdreich hin offenen Boden ( 11) bestehenden Beisetzungsraum, wobei das Element-Schacht-Grab aus einzelnen Profilen gefertigt, leicht zu transportieren ist und vor Ort zusammengesetzt wird, dadurch gekennzeichnet,dass die Profile aus Glasfaserkunststoff bestehen und der Deckel ( 1 ) zweigeteilt ist,dass der zum Erdreich hin offene Boden ( 11 ) in Verbindung mit einem Filter ( 2) und der Erdüberdeckung ( 6 ), eine Atmung und damit bessere Lüftung des Beisetzungsraumes erreicht, wobei der Filter ( 2 ) in einem, in den Deckel ( 1 ) eingeklebten Filterschacht ( 4) eingelegt wird.

2. Element-Schacht-Grab nach Anspruch 1, dadurch gekennzeichnet, dass durch Elementbauweise mit Glasfaserkunststoff-Hohlkammer-Profilen die Abmessungen in Länge, Breite und Höhe im Raster des Profils an die Gegebenheiten vor Ort anpassbar sind.

3. Element-Schacht-Grab nach Anspruch 1, dadurch gekennzeichnet, dass Beisetzungsräume gebildet werden können, die eine Mehrfachbelegung auf dem durch Tragbügel ( 7 ) ergänzten Tragrahmen ( 3 ) ermöglichen.

4. Element-Schacht-Grab nach Anspruch 1, dadurch gekennzeichnet, dass der Filter ( 2 ) ein grossflächiger Mehrschichtfilter ist und er mit einem konstruktiv so gestalteten Abdecktunnel ( 5 ) versehen ist, dass die Filterwirkung nicht durch Sickerwasser oder eindringende Erde beeinträchtigt wird.

5. Element-Schacht-Grab nach Anspruch 1 , dadurch gekennzeichnet, dass bei einer weiteren Belegung lediglich die Erdabdeckung ( 6 ) abzutragen, der geteilte Deckel ( 1 ) abzuheben, 1 Paar Tragbügel ( 7 ) auf den Tragrahmen ( 3 )aufzustecken und der Filter zu emeuern ist.

## Claims

1. Shaft-like grave made of elements, with a burial chamber encased on four sides, with a cover (1 ) at the top on which there is a layer of soil and with an open base (11) to the soil at the bottom, whereby the elements of the shaft-like grave are made of individual section, are easy to transport and assemble on site, characterised by the fact that the sections are made of glass fibre reinforced plastic and the cover is split into two, that the base (11), which is open to the soil, together with a filter (2) and the layer of soil (6) , allow the burial chamber to breathe and thus be ventilated better , wherein the filter (2) is inserted into a filter shaft (4) glued into the cover (1).

2. Shaft-like grave made of elements as described in claim 1, characterised by the fact that as a result of its modular element design using glass fibre reinforced cavity sektions, the dimensions can be adjusted on site in terms of length, width and height.

3. Shaft-like grave made of elements as described in claim 1, characterised by the fact that burial chamber can be formed that allow he support frame (3) to be used several times by being supplemented with support bars (7).

4. Shaft-like grave made of elements as described in claim 1, characterised by the fact that the filter (2) is a large area multi-layer filter and that it has a cover tunnel (5) so that the effect of the filter will not be impaired by seepage water or the ingress of soil.

5. Shaft-like grave made of elements as described in claim 1, characterised by the fact that when another person is laid to rest, only the layer of soil (6) must be removed, the split cover (1) raised, one pair of support bars (7) placed on the support frame (3) and replacement filter fitted.

## Revendications

1. Tombe à éléments en forme de puits avec chambre sépulcrale composée de 4 parois formant enceinte avec en haut un couvercle recouvert de terre (1) et en bas ouverture sur le sol libre de la terre (11), la tombe à éléments en forme de puits étant ce faisant réalisée par différents profilés, faciles à transporter que l'on assemble sur place et étant caractérisée par le fait que ces profilés sont en matières plastiques renforcées aux fibres de verre, que le couvercle du tombeau est séparé en deux parties et par le fait que l'ouverture du fond du tombeau sur le sol libre (11) en liaison avec un filtre (2) et le recouvrement de terre permet une respiration et, en conséquence, une meilleure aération de la chambre sépulcrale, le filtre (2) étant en outre inséré dans un puits filtrant (4) collé dans le couvercle (1)

2. Tombe à éléments en forme de puits suivant revendication 1, caractérisée par le fait que vu la construction modulaire avec des profilés creux en matières plastiques renforcées aux fibres de verre, les dimensions en longueur, largeur et hauteur à l'intérieur du canevas de profil modulaire peuvent être adaptées en fonction des conditions sur place.

3. Tombe à éléments en forme de puits suivant revendication 1, caractérisée par le fait que différentes chambres sépulcrales peuvent être formées permettant de mettre plusieurs cercueils dans la tombe en les plaçant sur le cadre porteur (3) complété par des étriers de support (7)

4. Tombe à éléments en forme de puits suivant revendication 1, caractérisée par le fait que le filtre (2) est constitué par un filtre multicouche de grande surface qui est pourvu d'un tunnel de protection (5) dont la construction est conçue de façon à ce que l'effet de filtration ne soit pas entravé par les eaux d'infiltration ou les venues de terre.

5. Tombe à éléments en forme de puits suivant revendication 1, caractérisée par le fait que lors de la mise en place d'un autre cercueil, il suffit de décaper la couverture de terre (6), de soulever le couvercle divisés en deux parties (1), d'insérer 1 paire d'étriers de support (7) sur le cadre porteur (3) et de remplacer le filtre.
